# EUROPÄISCHE PATENTSCHRIFT

(11) **EP 1 612 337 B1**
(45) Veröffentlichungstag und Bekanntmachung des Hinweises auf die Patenterteilung: **30.09.2009**
(21) Anmeldenummer: 04027368.2
(22) Anmeldetag: 18.11.2004
(51) Int. Cl.: E03C 1/24

(54) **Überlaufgarnitur mit stufenloser Niveaueinstellung für eine Sanitärwanne**
Overflow device with continuous level adjustment for a bathtub
Dispositif de trop-plein avec réglage continu de niveau pour une baignoire

(30) Priorität: 29.06.2004 DE 102004031541
(43) Veröffentlichungstag der Anmeldung: 04.01.2006
(73) Patentinhaber: Franz Kaldewei GmbH & Co.KG, 59229 Ahlen (DE)
(72) Erfinder: Ludger, Mateina, 59227 Ahlen (DE)
(74) Vertreter: Albrecht, Rainer Harald

(56) Entgegenhaltungen:
- DE-A1- 3 235 970
- GB-A- 1 424 423
- US-A1- 3 859 676

## Beschreibung

Die Erfindung betrifft eine Überlaufgarnitur mit stufenloser Niveaueinstellung für eine Sanitärwanne mit
einem Gehäuse, welches an der Außenwandung einer Sanitärwanne befestigbar ist und einen an eine Überlauföffnung der Sanitärwanne angrenzenden Wassersammelraum mit einem Ablaufstutzen aufweist,
einer Anschlusseinrichtung zur Fernbetätigung eines Bodenventils und
einem verdrehbar angeordneten Überlaufkörper, der die Überlauföffnung der Sanitärwanne umfangsseitig dicht verschließt und eine zur Drehachse des Überlaufkörpers radial versetzte Einströmöffnung sowie einen mit dem Wassersammelraum des Gehäuses fluchtenden Strömungsauslass aufweist.

Eine Überlaufgarnitur mit den beschriebenen Merkmalen ist aus US 3 859 676 A1 bekannt, wobei eine verdrehbar gelagerte Abdeckkappe die Überlauföffnung der Santärwanne umfangsseitig verschließt. Die Abdeckkappe weist dabei eine als Schlitz gebildete radial versetzte Einströmöffnung auf, mit der der maximale Füllstand der Wanne einstellbar ist. Dabei ist eine Position der Kappe einstellbar, wobei der Schlitz mit einer Gehäuseschulter verdeckt ist. Dadurch kann der Badewannenüberlauf vollständig verschlossen werden, was im Hinblick auf ein Überlaufen der Wanne unerwünscht ist.

Aus DE 42 26 685 C2 ist ferner eine Überlaufgarnitur bekannt, die eine Abdeckrosette aufweist. Die Abdeckrosette ist nicht nur drehbeweglich gelagert sondern auch in Achsrichtung der Drehachse zwischen zwei Funktionsstellungen verstellbar. In einer ersten Funktionsstellung verschließt die Abdeckrosette die Überlauföffnung der Sanitärwanne. Sie enthält einen Strömungskanal mit einer zur Drehachse der Abdeckrosette radial versetzten Einströmöffnung sowie einen mit dem Wassersammelraum des Gehäuses fluchtenden Strömungsauslass. In dieser Funktionsstellung ist durch Drehbewegung der Abdeckrosette der maximale Füllstand der Sanitärwanne einstellbar. In der zweiten Funktionsstellung ist die Abdeckrosette von der Wandung der Sanitärwanne abgerückt und gibt die Überlauföffnung frei. In dieser Funktionsstellung ist eine mit der Abdeckrosette verbundene Anschlusseinrichtung an eine Stelleinrichtung zur Betätigung eines im Wannenboden der Sanitärwanne angeordneten Bodenventils angekuppelt. Durch Drehbewegung der Abdeckrosette in der zweiten Funktionsstellung kann das Bodenventil der Sanitärwanne geöffnet und geschlossen werden. Die Handhabung der Abdeckrosette ist erklärungsbedürftig. Nachteilig ist, dass sich eine Drehbetätigung der Abdeckrosette zum Öffnen und Schließen des Bodenventils auf die Stellung der Einströmöffnung auswirkt und die Füllstandshöhe erst dann eingestellt werden kann, nachdem das Bodenventil geschlossen worden ist. Auch ist es schwierig, die eingestellte Füllstandshöhe abzulesen, da stets berücksichtigt werden muss, in welcher Funktionsstellung sich die Abdeckrosette befindet. Die Handhabung der Über laufgamitur ist insgesamt verbesserungsbedürftig.

Vor diesem Hintergrund liegt der Erfindung die Aufgabe zugrunde, eine Überlaufgarnitur anzugeben, die eine einfach handhabbare stufenlose Niveaueinstellung des Flüssigkeitsspiegels in der Sanitärwanne ermöglicht, wobei unabhängig von dem eingestellten Niveau die Überlauffunktion stets sichergestellt sein soll.

Ausgehend von einer Überlaufgarnitur mit den eingangs beschriebenen Merkmalen wird die Aufgabe erfindungsgemäß durch den gegenstand des Anspruchs 1 gelöst. Insbesondere ist die Anschlusseinrichtung zur Fernbetätigung des Bodenventils mit einer Abdeckrosette verbunden, die in den Wanneninnenraum der Sanitärwanne vorsteht und drehbeweglich im Gehäuse gelagert ist. Außerdem ist vorgesehen, dass der Überlaufkörperinnerhalb der Abdeckrosette angeordnet ist und als Formkörper ausgebildet ist, der eine zylindrische Nabe und einen die Nabe umgebenden Strömungskanal aufweist. Dabei öffnet sich der Strömungskanalzu einem Trichter, der die Einströmöffnung bildet. Ferner ist dabei der Strömungsauslass des Strömungskanals in einem die Nabe umgebenden Bereich in einer Stirnfläche des Formkörpers angeordnet. Die Einströmöffnung ist dabei zweckmäßig am Umfang des Formkörpers angeordnet.

Durch einen Spalt zwischen der Abdeckrosette oder durch Öffnungen in der Abdeckrosette tritt Wasser in den von der Abdeckrosette umschlossenen Raum ein und fließt durch den Überlaufkörper im Innern der Abdeckrosette ab. Dabei bestimmt die Einströmöffnung des Überlaufkörpers die Füllstandshöhe in der Sanitärwanne. Durch Verdrehen des Überlaufkörpers ist das Niveau der Einströmöffnung stufenlos verstellbar und damit die maximale Füllstandshöhe in der Sanitärwanne einstellbar. Völlig unabhängig davon kann durch eine Drehbetätigung der Abdeckrosette ein Bodenventil der Sanitärwanne geöffnet oder verschlossen werden. Die Funktionen "Öffnen/Schließen des Bodenventils" und "Einstellung der Füllstandshöhe" sind voneinander vollständig entkoppelt.

Der Überlaufkörper weist zweckmäßig einen Handhebel auf, der durch eine Öffnung in der Abdeckrosette oder durch einen Spalt zwischen der Abdeckrosette und dem Wannenkörper vorsteht. Vorzugsweise ist der Stellbereich für die Drehbewegung des Überlaufkörpers durch Anschlagelemente begrenzt, die einem unteren Wert und einem oberen Wert für die Überlaufhöhe zugeordnet sind.

Die im Folgenden beschriebene Anordnung erlaubt eine einfache Montage und funktionssichere Festlegung der Bauteile. Das Gehäuse der Garnitur weist einen Außenmantel an einem an der Außenwandung der Sanitärwanne anliegenden Kragen und einen im Abstand zum Außenmantel angeordneten Innenzylinder zur Aufnahme einer Spannbuchse auf. In die Nabe des Überlaufkörpers ist eine Spannbuchse eingesetzt, die im Innenzylinder des Gehäuses befestigt ist und eine Wellendurchführung zur Lagerung der Abdeckrosette sowie einen Kragen zur Festlegung des Überlaufkörpers in Achsrichtung aufweist. Der Kragen wirkt mit einer an die Nabe angeformten Schulter zusammen. Die Abdeckrosette weist einen Zapfen auf, der die Wellendurchführung der Spannbuchse durchfasst und an seinem freien Ende mit einem im Innenzylinder des Gehäuses drehbeweglich geführten Funktionselement der Anschlusseinrichtung zur Fernbetätigung eines Bodenventils verbunden ist. Zwischen dem Gehäuse und dem Überlaufkörper ist ferner zweckmäßig ein Ringkörper angeordnet, der einen durch Stege verbundenen Innenring und Außenring aufweist, wobei der Außenring am Umfang der Überlauföffnung an der Sanitärwanne anliegt und eine Gleit- und Dichtfläche für den Überlaufkörper bildet und wobei der Innenring mit einer Spannfläche an der Spannbuchse zusammenwirkt. Das Gehäuse und der Ringkörper sind durch Eindrehen der Spannbuchse gegen den Wannenkörper verspannbar und dadurch in ihrer Lage fixiert. Vorzugsweise weist der Kragen der Spannbuchse eine aus zwei Ringflächen bestehende gestufte Anschlagfläche auf, wobei die erste Ringfläche die auf den Ringkörper wirkende Spannfläche bildet und die zweite Ringfläche mit dem Überlaufkörper zusammenwirkt. Der Überlaufkörper wird auf diese Weise zwischen der zweiten Ringfläche und der Stirnfläche des Überlaufkörpers axialfest und drehbeweglich geführt.

Der Ringkörper kann hülsenförmige Abschnitte zur Zentrierung aufweisen, die sich in das Gehäuse hinein erstrecken.

Im Folgenden wird die Erfindung anhand einer lediglich ein Ausführungsbeispiel darstellenden Zeichnung erläutert. Es zeigen schematisch
- **Fig. 1**: eine Explosionsdarstellung einer erfindungsgemäßen Überlaufgarnitur,
- **Fig. 2**: einen Längsschnitt durch die in Fig. 1 dargestellte Überlaufgarnitur im montierten Zustand,
- **Fig. 3a und 3b**: den Gegenstand der Fig. 1 und 2 ohne Abdeckrosette mit unterschiedlichen Einstellungen für die Füllstandshöhe.

Zum grundsätzlichen Aufbau der in den Figuren dargestellten Überlaufgarnitur gehören ein Gehäuse 1, eine Abdeckrosette 2 sowie eine mit der Abdeckrosette verbundene Anschlusseinrichtung 3 zur Fernbetätigung eines nicht dargestellten Bodenventils. Das Gehäuse 1 ist an der Außenwandung einer Sanitärwanne 4 befestigbar und weist einen an eine Überlauföffnung der Sanitärwanne 4 angrenzenden Wassersammelraum 5 mit einem Ablaufstutzen 6 auf. Die Abdeckrosette 2 steht in dem Wanneninnenraum der Sanitärwanne 4 vor und ist drehbeweglich im Gehäuse 1 gelagert. Die Anschlusseinrichtung 3 zur Fernbetätigung des Bodenventils besteht im Ausführungsbeispiel aus einem Ritzel, welches am freien Ende eines zapfenförmigen Fortsatzes 7 der Abdeckrosette 2 befestigt ist und mit einer nicht dargestellten Stelleinrichtung zusammenwirkt, die in einem von dem Wassersammelraum abgetrennten Bereich 8 des Gehäuses 1 angeordnet ist und beispielsweise über einen Bowdenzug an das Bodenventil angeschlossen ist.

Innerhalb der Abdeckrosette 2 ist ein Überlaufkörper 9 angeordnet, der die Überlauföffnung der Sanitärwanne 4 umfangsseitig dicht umschließt und verdrehbar am Gehäuse 1 oder einem mit dem Gehäuse fest verbundenen Ringkörper 10 gelagert ist. Der Überlaufkörper 9 weist einen Strömungskanal 11 mit einer zur Drehachse 12 des Überlaufkörpers 9 radial versetzten Einströmöffnung 13 sowie eine mit dem Wassersammelraum 5 des Gehäuses 1 fluchtenden Strömungsauslass 14 auf. Durch einen Spalt zwischen der Abdeckrosette 2 und der Innenwandung der Sanitärwanne 4 sowie durch Öffnungen 15, die am Umfang der Abdeckrosette 2 angeordnet sind, tritt Wasser in den von der Abdeckrosette umschlossenen Raum ein und fließt durch die Einströmöffnung 13 des Überlaufkörpers 9 ab. Durch Verdrehen des Überlaufkörpers 9 ist das Niveau der Einströmöffnung 13 stufenlosverstellbar und damit der maximale Füllstand in der Sanitärwanne einstellbar. Die Betätigung des Überlaufkörpers 9 erfolgt mittels eines Handhebels 16, der an den Überlaufkörper 9 angeformt ist und im Ausführungsbeispiel durch einen Spalt zwischen der Abdeckrosette und dem Wannenkörper vorsteht. Im Rahmen der Erfindung liegt es auch, dass der Handhebel 16 durch eine schlitzförmige Öffnung in der Abdeckrosette an der Außenseite der Abdeckrosette 2 zugänglich ist. Der Stellbereich für die Drehbewegung des Überlaufkörpers 9 wird durch Anschlagelemente 17 begrenzt. Die in Fig. 3a dargestellte Position des Überlaufkörpers 9 zeigt die Stellung "maximale Überlaufhöhe". Hier liegt die Einströmöffnung 13 oberhalb der Drehachse 12 des Überlaufkörpers 9. Bei der in Fig. 3b dargestellten Funktionsstellung befindet sich die Einströmöffnung 13 in Höhe von Drehachse 12 und Strömungsauslass 14. Diese Position definiert den unteren Wert des Stellbereiches.

Der Überlaufkörper 9 ist als Formkörper ausgebildet, der eine zylindrische Nabe 18 und einen die Nabe 18 umgehenden Strömungskanal 11 aufweist. Der Strömungsauslass 14 ist in einem die Nabe umgebenden Bereich in einer Stirnfläche des Überlaufkörpers 9 angeordnet. Insbesondere der Darstellung in Fig. 1 entnimmt man, dass der Strömungskanal 11 sich umfangsseitig zu einem Trichter öffnet, der die Einströmöffnung 13 bildet.

Die Fig. 2 zeigt die Festlegung der Bauteile in der Überlauföffnung der Sanitärwanne. Das Gehäuse 1 weist einen Außenmantel 19 mit einem an der Außenwandung der Sanitärwanne anliegenden und mit einer Dichtung 20' versehenen Kragen 20 sowie einen im Abstand zum Außenmantel angeordneten Innenzylinder 21 zur Aufnahme einer Spannbuchse auf. In die Nabe des Überlaufkörpers 9 ist eine Spannbuchse 22 eingesetzt, die in einen Gewindeabschnitt des Innenzylinders 21 eingeschraubt und auf diese Weise im Innenzylinder 21 des Gehäuses 1 befestigt ist. Die Spannbuchse 22 weist eine Wellendurchführung zur Lagerung der Abdeckrosette 2 sowie einen Kragen 23 zur Festlegung des Überlaufkörpers 9 in Achsrichtung auf. Der Kragen 23 wirkt mit einer an die Nabe 18 angeformten Schulter 24 zusammen. Die Abdeckrosette 2 weist einen Zapfen 7 auf, der die Wellendurchführung der Spannbuchse 22 durchfasst und an seinem freien Ende mit einem im Innenzylinder 21 des Gehäuses drehbeweglich geführten Funktionselement 3, welches Teil der Anschlusseinrichtung zur Fernbetätigung eines Bodenventils ist, verbunden ist.

Zwischen dem Gehäuse 1 und dem Überlaufkörper 9 ist ein Ringkörper 10 angeordnet, der einen durch Stege 25 verbundenen Innenring 26 und Außenring 27 aufweist (Fig. 1). Der Außenring 27 liegt am Umfang der Überlauföffnung an der Sanitärwanne an und bildet eine Gleit- und Dichtfläche für den Überlaufkörper 9. Der Innenring 26 wirkt mit einer Spannfläche an der Spannbuchse 22 zusammen. Durch Eindrehen der Spannbuchse 22 in den Innenzylinder 21 des Gehäuses 1 sind das Gehäuse 1 und der Ringkörper 10 gegen den Wannenkörper verspannbar und dadurch festlegbar.

Der Kragen 23 der Spannbuchse 22 weist eine aus zwei Ringflächen bestehende gestufte Anschlagfläche auf, wobei die erste Ringfläche die auf den Ringkörper 10 wirkende Spannfläche bildet und die zweite Ringfläche mit dem Überlaufkörper 9 zusammenwirkt. Der Überlaufkörper 9 ist auf diese Weise axialfest und dennoch drehbeweglich zwischen dem Kragen 23 der Spannbuchse 22 und der benachbarten Stirnfläche des Ringkörpers 9 geführt.

Der. Fig. 2 entnimmt man schließlich noch, dass der Ringkörper 10 hülsenförmige Abschnitte 28, 28' zur Zentrierung aufweist, die sich in das Gehäuse 1 hinein erstrecken.

## Patentansprüche

1. Überlaufgarnitur mit stufenloser Niveaueinstellung für eine Sanitärwanne mit
einem Gehäuse (1), welches an der Außenwandung einer Sanitärwanne (4) befestigbar ist und einen an eine Überlauföffnung der Sanitärwanne angrenzenden Wassersammelraum (5) mit einem Ablaufstutzen (6) aufweist,
einer Anschlusseinrichtung (3) zur Fernbetätigung eines Bodenventils und
einem verdrehbar angeordneten Überlaufkörper (9), der die Überlauföffnung der Sanitärwanne (4) umfangsseitig dicht umschließt und eine zur Drehachse des Überlaufkörpers radial versetzte Einströmöffnung (13) sowie einen mit dem Wassersammelraum (5) des Gehäuses fluchtenden Strömungsauslass (14) aufweist, **dadurch gekennzeichnet, dass** die Anschlusseinrichtung zur Fernbetätigung des Bodenventils mit einer Abdeckrosette (2) verbunden ist, die in den Wanneninnenraum der Sanitärwanne vorsteht und drehbeweglich im Gehäuse (1) gelagert ist, dass der Überlaufkörper (9) innerhalb der Abdeckrosette (2) angeordnet ist und als Formkörper ausgebildet ist, der eine zylindrische Nabe (18) und einen die Nabe umgebenden Strömungskanal (11) aufweist, wobei der Strömungskanal (11) sich umfangsseitig zu einem Trichter öffnet, der die Einströmöffnung (13) bildet, und wobei der Strömungsauslass (14) des Strömungskanals (11) in einem die Nabe (18) umgebenden Bereich in einer Stirnfläche des Formkörpers angeordnet ist.

2. Überlaufgarnitur nach Anspruch 1, **dadurch gekennzeichnet, dass** der Überlaufkörper (9) einen Handhebel (16) aufweist, der durch eine Öffnung in der Abdeckrosette (2) oder durch einen Spalt zwischen der Abdeckrosette (2) und dem Wannenkörper (4) vorsteht.

3. Überlaufgarnitur nach Anspruch 1 oder 2, **dadurch gekennzeichnet**, **dadurch gekennzeichnet, dass** das Gehäuse (1) einen Außenmantel (19) mit einem an der Außenwandung der Sanitärwanne (4) anliegenden Kragen (20) und einen im Abstand zum Außenmantel angeordneten Innenzylinder (21) zur Aufnahme einer Spannbuchse aufweist, dass in die Nabe (18) des Überlaufkörpers (9) eine Spannbuchse (22) eingesetzt ist, die im Innenzylinder (21) des Gehäuses (1) befestigt ist und eine Wellendurchführung zur Lagerung der Abdeckrosette (2) sowie einen Kragen (23) zur Festlegung des Überlaufkörpers (9) in Achsrichtung aufweist, wobei der Kragen (23) mit einer an die Nabe (18) angeformten Schulter (24) zusammenwirkt und wobei die Abdeckrosette (2) einen Zapfen (7) aufweist, der die Wellendurchführung der Spannbuchse (22) durchfasst und an seinem freien Ende mit einem im Innenzylinder (21) des Gehäuses (1) drehbeweglich geführten Funktionselement der Anschlusseinrichtung (3) zur Fernbetätigung eines Bodenventils verbunden ist.

4. Überlaufgarnitur nach Anspruch 3, **dadurch gekennzeichnet, dass** zwischen dem Gehäuse (1) und dem Überlaufkörper (9) ein Ringkörper (10) angeordnet ist, der einen durch Stege (25) verbundenen Innenring (26) und Außenring (27) aufweist, wobei der Außenring (27) am Umfang der Überlauföffnung an der Sanitärwanne anliegt und eine Gleit- und Dichtfläche für den Überlaufkörper (9) bildet und wobei der Innenring (26) mit einer Spannfläche an der Spannbuchse (22) zusammenwirkt.

5. Überlaufgarnitur nach Anspruch 4, **dadurch gekennzeichnet, dass** der Kragen (23) der Spannbuchse (22) eine aus zwei Ringflächen bestehende gestufte Anschlagfläche aufweist, wobei die erste Ringfläche die auf den Ringkörper (10) wirkende Spannfläche bildet und die zweite Ringfläche mit dem Überlaufkörper (9) zusammenwirkt.

6. Überlaufgarnitur nach Anspruch 4 oder 5, **dadurch gekennzeichnet, dass** der Ringkörper (10) hülsenförmige Abschnitte (28, 28') zur Zentrierung aufweist, die sich in das Gehäuse (1) hinein erstrecken.

7. Überlaufgarnitur nach einem der Ansprüche 1 bis 6, **dadurch gekennzeichnet, dass** der Stellbereich für die Drehbewegung des Überlaufkörpers (9) durch Anschlagelemente (17) begrenzt ist.

## Claims

1. An overflow fitting with infinitely variable level adjustment for a bathtub, comprising
a housing (1) that can be fixed on the outer wall of the bathtub (4) and comprises a water collection chamber (5) that is situated adjacent to an overflow opening of the bathtub and provided with a discharge socket (6),
a connecting device (3) for remotely actuating a bottom valve, and
a rotatably arranged overflow body (9) that tightly encloses the overflow opening of the bathtub (4) circumferentially and comprises an inflow opening (13) that is radially offset referred to the rotational axis of the overflow body, as well as a flow outlet (14) that is aligned with the water collection chamber (5) of the housing, **characterized in that** the connecting device for remotely actuating the bottom valve is connected to a cover rosette (2) that protrudes into the tub interior of the bathtub and is rotatably supported in the housing (1), and **in that** the overflow body (9) is arranged within the cover rosette (2) and realized in the form of a moulded body that comprises a cylindrical hub (18) and a flow channel (11) surrounding the hub, wherein the flow channel (11) circumferentially opens into a funnel that forms the inflow opening (13), and wherein the flow outlet (14) of the flow channel (11) is arranged in the face of the moulded body in a region surrounding the hub (18).

2. The overflow fitting according to Claim 1, **characterized in that** the overflow body (9) comprises a hand lever (16) that protrudes through an opening in the cover rosette (2) or through a gap between the cover rosette (2) and the tub body (4).

3. The overflow fitting according to Claim 1 or 2, **characterized in that** the housing (1) comprises an outer casing (19) with a collar (20) that adjoins the outer wall of the bathtub (4) and an inner cylinder (21) that is spaced apart from the outer casing and serves for accommodating a clamping bush, and **in that** a clamping bush (22) that is fixed in the inner cylinder (21) of the housing (1) and comprises a shaft feedthrough for supporting the cover rosette (2) as well as a collar (23) for fixing the overflow body (9) in the axial direction, is inserted into the hub (18) of the overflow body (9), wherein the collar (23) cooperates with a shoulder (24) formed on the hub (18), wherein the cover rosette (2) comprises a pin (7) that extends through the shaft feedthrough of the clamping bush (22), and wherein the free end of said pin is connected to a functional element of the connecting device (3) for remotely actuating a bottom valve that is rotatably guided in the inner cylinder (21) of the housing (1).

4. The overflow fitting according to Claim 3, **characterized in that** an annular body (10) with an inner ring (26) and an outer ring (27) that are connected by arms (25) is arranged between the housing (1) and the overflow body (9), wherein the outer ring (27) adjoins the overflow opening on the bathtub circumferentially and forms a sliding and sealing surface for the overflow body (9), and wherein the inner ring (26) cooperates with a clamping surface on the clamping bush (22).

5. The overflow fitting according to Claim 4, **characterized in that** the collar (23) of the clamping bush (22) comprises a stepped stopping surface that consists of two annular surfaces, wherein the first annular surface forms the clamping surface that acts upon the annular body (10) and the second annular surface cooperates with the overflow body (9).

6. The overflow fitting according to Claim 4 or 5, **characterized in that** the annular body (10) comprises sleeve-shaped sections (28, 28') that protrude into the housing (1) for centering purposes.

7. The overflow fitting according to one of Claims 1 to 6, **characterized in that** the adjusting range for turning the overflow body (9) is limited by means of stopping elements (17).

## Revendications

1. Garniture d'anti-débordement avec réglage de niveau continu pour baignoire sanitaire comportant
un logement (1), qui peut être fixé sur la paroi extérieure d'une baignoire sanitaire et présente une chambre collectrice d'eau (5) avec un embout d'écoulement (6), contiguë à une ouverture d'anti-débordement de la baignoire sanitaire(4),
un dispositif de raccordement (3) pour actionner à distance une vanne de fond et
un corps d'anti-débordement (9) disposé de manière rotative, qui entoure de manière étanche du côté de la circonférence l'ouverture d'anti-débordement de la baignoire sanitaire (4) et présente une ouverture d'écoulement (13) décalée radialement par rapport à l'axe de rotation du corps d'anti-débordement ainsi qu'une évacuation d'écoulement (14) s'alignant avec la chambre collectrice (5) du logement, **caractérisée en ce que** le dispositif de raccordement pour actionner à distance la vanne de fond est relié à une rosace de recouvrement (2), qui saille dans l'espace intérieur de baignoire de la baignoire sanitaire et est positionnée en étant mobile rotativement dans le logement (1), **en ce que** le corps d'anti-débordement (9) est disposé à l'intérieur de la rosace de recouvrement (2) et est configuré comme un corps façonné, qui présente un bossage (18) cylindrique et un canal d'écoulement (11) entourant le bossage, moyennant quoi le canal d'écoulement (11) s'ouvre du côté de la circonférence en une trémie, qui forme l'ouverture d'écoulement (13), et moyennant quoi l'évacuation d'écoulement (14) du canal d'écoulement (11) est disposée dans une zone entourant le bossage (18) dans une surface frontale du corps façonné.

2. Garniture d'anti-débordement selon la revendication 1, **caractérisée en ce que** le corps d'anti-débordement (9) présente un levier à main (16), qui saille à travers une ouverture dans la rosace de recouvrement (2) ou à travers un interstice entre la rosace de recouvrement (2) et le corps de vanne (4).

3. Garniture d'anti-débordement selon la revendication 1 ou 2, **caractérisée en ce que** le logement (1) présente une gaine extérieure (19) avec une collerette (20) venant reposer sur la paroi extérieure de la baignoire sanitaire (4) et un cylindre intérieur (21) espacé de la gaine extérieure pour recevoir une douille de serrage, **en ce que** une douille de serrage (22) est insérée dans le bossage (18) du corps d'anti-débordement (9), laquelle est fixée dans le cylindre intérieur (21) du logement (1) et présente un passage d'arbre pour positionner la rosace de recouvrement (2) ainsi qu'une collerette (23) pour fixer le corps d'anti-débordement (9) dans la direction axiale, moyennant quoi la collerette (23) coopère avec un épaulement (24) façonné sur le bossage (18) et moyennant quoi la rosace de recouvrement (2) présente un tourillon (7), qui pénètre à travers le passage d'arbre de la douille de serrage (22) et est relié à son extrémité libre avec un élément fonctionnel du dispositif de raccordement (3) pour actionner à distance une vanne de fond guidé de manière mobile en rotation dans le cylindre intérieur (21) du logement (1).

4. Garniture d'anti-débordement selon la revendication 3, **caractérisé en ce que** entre le logement (1) et le corps d'anti-débordement (9) un corps annulaire (10) est disposé, lequel présente une bague intérieure (26) et une bague extérieure (27) reliées par des gradins (25), moyennant quoi la bague extérieure (27) vient reposer sur la circonférence de l'ouverture d'anti-débordement sur la baignoire sanitaire et forme une surface de glissement et d'étanchéité pour le corps d'anti-débordement (9) et moyennant quoi la bague intérieure (26) coopère avec une surface de serrage sur la douille de serrage (22).

5. Garniture d'anti-débordement selon la revendication 4, **caractérisée en ce que** la collerette (23) de la douille de serrage (22) présente une surface de butée en gradins constituée de deux surfaces de bague, moyennant quoi la première surface de bague forme la surface de serrage agissant sur le corps annulaire (10) et la deuxième surface de bague coopère avec le corps d'anti-débordement (9).

6. Garniture d'anti-débordement selon la revendication 4 ou 5, **caractérisée en ce que** le corps annulaire (10) présente des portions (28,28') en forme de douille à des fins de centrage, qui s'étendent vers l'intérieur dans le logement (1).

7. Garniture d'anti-débordement selon une des revendications 1 à 6, **caractérisée en ce que** la zone de réglage du mouvement rotatif du corps d'anti-débordement (9) est délimitée par des éléments de butée (17).
